# EUROPÄISCHE PATENTSCHRIFT

(11) **EP 3 774 101 B1**
(45) Veröffentlichungstag und Bekanntmachung des Hinweises auf die Patenterteilung: **24.11.2021**
(21) Anmeldenummer: 19716140.9
(22) Anmeldetag: 04.04.2019
(51) Int. Cl.: B21B 45/02

(54) **KÜHLEINRICHTUNG UND VERFAHREN ZU DEREN BETRIEB**
COOLING DEVICE AND METHOD FOR OPERATING SAME
INSTALLATION DE REFROIDISSEMENT ET SON PROCÉDÉ DE FONCTIONNEMENT

(30) Priorität: 13.04.2018 DE 102018205685
(43) Veröffentlichungstag der Anmeldung: 17.02.2021
(73) Patentinhaber: SMS Group GmbH, 40237 Düsseldorf (DE)
(72) Erfinder: SPROCK, August, 40237 Düsseldorf (DE); HASSEL, Christoph, 47249 Duisburg (DE); CRAMER, Ulrich, 57439 Attendorn (DE)
(74) Vertreter: Kross, Ulrich
(86) Internationale Anmeldenummer: PCT/EP2019/058452
(87) Internationale Veröffentlichungsnummer: WO 2019/197255

(56) Entgegenhaltungen:
- EP-A1- 2 986 400
- WO-A1-2005/099923
- JP-A- 2011 167 754
- JP-A- 2016 187 822

## Beschreibung

Die Erfindung betrifft eine Kühleinrichtung zum Kühlen eines metallischen Gutes, insbesondere eines Metallbandes sowie ein Verfahren zu deren Betrieb.

Derartige Kühleinrichtungen mit einer Mehrzahl von parallel angeordneten Kühlbalken zum Aufbringen eines Kühlmittels auf ein metallisches Gut sind im Stand der Technik hinlänglich bekannt, so z. B. aus der europäischen Patentschrift EP 0 081 132 und der deutschen Offenlegungsschrift DE 198 54 675 A1.

So offenbart die besagte europäische Patentschrift eine Kühlvorrichtung mit einer Mehrzahl von Kühlbalken, welche sich in Transportrichtung bzw. Längsrichtung des zu kühlenden metallischen Gutes erstrecken. Gleichzeitig sind jedoch eine Mehrzahl dieser Kühlbalken in Breitenrichtung des metallischen Gutes angeordnet. Jeder Kühlbalken ist individuell mit einem Volumenstrom eines Kühlmittels beaufschlagbar. Auf diese Weise sind unterschiedliche Verteilungen des Volumenstroms an Kühlmittel über der Breite des zu kühlenden metallischen Gutes realisierbar.

Die Offenlegungsschrift DE 198 54 675 A1 offenbart eine Kühleinrichtung mit einer Mehrzahl von Kühlbalken, welche sich jeweils quer zur Längsrichtung des zu kühlenden metallischen Gutes erstrecken und parallel angeordnet sind. Jeder Kühlbalken trägt über seine Länge verteilt, d. h. über die Breite des metallischen Gutes verteilt, eine Mehrzahl von Beaufschlagungsröhrchen oder -düsen, welche jeweils wiederum individuell bezüglich des aufzubringenden Kühlmittel-Volumenstromes angesteuert werden können. Auf diese Weise lässt sich gleichfalls eine sehr individuelle Verteilung des Kühlmittel-Volumenstromes über dem zu kühlenden metallische Gut realisieren.

Schließlich offenbart die europäische Patentschrift EP 2 986 400 B1 eine Kühleinrichtung mit allen Merkmalen des Oberbegriffs des Patentanspruchs 1. Konkret weist die dort offenbarte Kühleinrichtung mindestens einen Kühlbalken auf zum Aufbringen eines Kühlmittels auf ein metallisches Gut, wobei jeder Kühlbalken in seiner Längsrichtung mindestens einen linken, einen mittleren und einen rechten Beaufschlagungsbereich aufweist. Die Beaufschlagungsbereiche sind in Längsrichtung des Kühlbalken paarweise benachbart und in ihrer Fläche und / oder Kontur unterschiedlich ausgebildet. Konkret sind in der Patentschrift alle drei Bereiche dreiecksförmig ausgebildet. Jedem Beaufschlagungsbereich sind eigene Pumpen und Ventile zugeordnet zum Steuern bzw. Einstellen des Kühlmittel-Volumenstromes in den einzelnen Beaufschlagungsbereichen.

Die bekannten Kühleinrichtungen ermöglichen zwar eine begrenzte Einstellung der Verteilung des Kühlmittel-Volumenstromes über der Breite des Walzgutes; jedoch sind die Einstellmöglichkeiten für die Verteilungen begrenzt. So ist es mit diesen begrenzten Einstellmöglichkeiten nicht immer möglich, adäquat auf Bänder bzw. Bleche mit verschiedener Breite zu reagieren und entsprechend der Bandbreite eine bestimmte Kühlmittel-Mengenverteilung über der Bandbreite aufzubringen. Bei einer gleichen Kühlmittel-Mengenverteilung bei den Kühlbalken innerhalb einer Gruppe von Kühlbalken werden sehr schmale metallische Güter kaum maskiert, während die Maskierung breiter metallischer Güter viel zu tief erfolgt. Weiterhin führt eine Gleichartigkeit von Beaufschlagungsbereichen bei den Kühlbalken einer Gruppe in Kombination mit einer reihenförmigen Anordnung von Auslassöffnungen für das Kühlmittel in dem Kühlbalken zwangsläufig zu einer stufenförmigen Kühlmittelbeaufschlagung über der Breite des Walzgutes. Hierdurch besteht die Gefahr einer streifenförmigen Abkühlung des metallischen Gutes.

Der Erfindung liegt die Aufgabe zugrunde, eine bekannte Kühleinrichtung, ein bekanntes Verfahren zu deren Betrieb sowie eine bekannte Walzanordnung mit einer derartigen Kühleinrichtung dahingehend weiterzubilden, dass die Möglichkeiten zur Einstellung bestimmter Verteilungen des Kühlmittels über der Breite des metallischen Gutes verbessert werden.

Diese Aufgabe wird durch den Gegenstand des Patentanspruchs 1 gelöst. Demnach ist die erfindungsgemäße Kühleinrichtung dadurch gekennzeichnet, dass der erste Beaufschlagungsbereich des ersten Kühlbalkens in seiner Kontur und/oder Fläche anders ausgebildet ist als der erste Beaufschlagungsbereich des benachbarten zweiten Kühlbalkens in derselben Gruppe.

Durch die beanspruchte unterschiedliche Ausgestaltung gleicher Beaufschlagungsbereiche bei benachbarten Kühlbalken innerhalb einer Gruppe kann vorzugsweise in Kombination mit der zusätzlich beanspruchten individuellen Möglichkeit zur Einstellung des Druckes oder des Volumenstromes des Kühlmittels in jedem Beaufschlagungsbereich eine nahezu beliebige Verteilung des Kühlmittels über der Breite des Walzgutes realisiert werden. Durch die Zuordnung mehrerer paralleler Kühlbalken mit individuellen Beaufschlagungsbereichen und vorzugsweise zusätzlich individueller Kühlmittelbeaufschlagung pro Beaufschlagungsbereich zu einer Gruppe, lassen sich insbesondere technisch bevorzugte parabolische Verteilungen des Kühlmittels über der Breite des metallischen Gutes realisieren. Individueller Druck bzw. Volumenstrom in jedem Beaufschlagungsbereich schließt gleichen Druck bzw. Volumenstrom in verschiedenen Beaufschlagungsbereichen nicht aus.

Der Begriff "Fläche" meint Flächeninhalt.

Der Begriff "Gruppe" meint in der vorliegenden Beschreibung eine Mehrzahl von parallel angeordneten Kühlbalken, wobei die Anzahl der Kühlbalken pro Gruppe durch die letztendlich gewünschte bzw. vorbestimmte Verteilung des Kühlmittels über dem Walzgut bestimmt wird. Je mehr Mitglieder bzw. Kühlbalken einer Gruppe zugeordnet werden, desto feiner bzw. präziser kann eine gewünschte Kühlmittelverteilung realisiert werden.

Der Begriff "paarweise benachbart" meint, dass von den mindestens drei vorgesehenen Beaufschlagungsbereichen pro Kühlbalken nicht alle drei Beaufschlagungsbereiche gleichzeitig untereinander benachbart sind. Die Beaufschlagungsbereiche sind typischerweise bei jedem der Kühlbalken in Längsrichtung hintereinander angeordnet, so dass typischerweise immer nur jeweils zwei, also ein Paar von Beaufschlagungsbereichen benachbart sind.

Die Begriffe "links, mittig und rechts" beziehen sich auf die Darstellung der Beaufschlagungsbereiche in den Figuren. Bei einer realen beliebigen Anordnung der Kühlbalken im Raum sind diese Bezeichnungen geeignet zu ändern.

Die Begriffe "erster" und "zweiter" Kühlbalken dienen lediglich zur körperlichen Unterscheidung der Kühlbalken; sie bezeichnen nicht die Reihenfolge oder Rangordnung der Kühlbalken innerhalb der Gruppe.

Der erste Beaufschlagungsbereich des ersten Kühlbalkens und der erste Beaufschlagungsbereich des zweiten Kühlbalkens sind derart angeordnet und ausgebildet, dass sie beide trotz ihrer Unterschiedlichkeit im Wesentlichen einen gleichen bzw. gemeinsamen ersten Breitenabschnitt des Gutes mit Kühlmittel besprühen. In diesem Sinne sind der erste Beaufschlagungsbereich des ersten Kühlbalkens und der erste Beaufschlagungsbereich des zweiten Kühlbalkens gleich oder gleichartig im Sinne der vorliegenden Beschreibung.

Analog gilt diese Aussage auch für alle weiteren Beaufschlagungsbereiche und alle weiteren Breitenabschnitte. Der erste und weitere Breitenabschnitte sind voneinander zu unterscheiden.

Von dem Begriff "gleiche Beaufschlagungsbereiche" sind Mischkombinationen von Beaufschlagungsbereichen, welche bei verschiedenen Kühlbalken jeweils andere Breitenbereiche des Gutes besprühen, zum Beispiel erster und dritter, oder zweiter und dritter Beaufschlagungsbereich bei verschiedenen Kühlbalken, ausgeschlossen.

Die Grenze zwischen zwei benachbarten Beaufschlagungsbereichen eines Kühlbalkens wird jeweils durch eine Grenzlinie markiert. Die Grenzlinie muss keineswegs gradlinig verlaufen, sondern kann auch gekrümmt oder stufenförmig zwischen einzelnen Beaufschlagungsröhrchen oder -düsen des jeweiligen Kühlbalkens verlaufen. Wenn in der nachfolgenden Beschreibung erwähnt ist, dass die Grenzlinie mit einem Winkel α gegenüber der Längsachse des jeweiligen Kühlbalkens geneigt ist, dann wird eine reale oder virtuelle grade Grenzlinie vorausgesetzt. Wenn die Grenzlinie tatsächlich nicht grade, sondern stufenförmig oder wellenförmig ausgebildet ist, wird für die Definition des Winkels α eine virtuelle grade Grenzlinie durch die tatsächlich ungerade Grenzlinie vorausgesetzt. Die virtuelle grade Grenzlinie dient dann als Repräsentanz bzw. Mittellinie durch die tatsächlich ungerade Grenzlinie.

Gemäß einem ersten Ausführungsbeispiel der erfindungsgemäßen Kühleinrichtung kann die unterschiedliche Ausgestaltung zwischen den gleichen Beaufschlagungsbereichen bei zwei benachbarten Kühlbalken derselben Gruppe dadurch erreicht werden, dass die Grenzlinie bei den beiden zu vergleichenden Kühlbalken entweder mit unterschiedlichen Winkeln α gegenüber der Längsachse der jeweiligen Kühlbalken geneigt sind und / oder dass die Grenzlinien entlang der Längsachse der Kühlbalken in x-Richtung unterschiedlich positioniert sind, d. h. in x-Richtung relativ zueinander verschoben sind. Beide Alternativen bewirken tatsächlich eine Erweiterung der Möglichkeit zur Einstellung einer gewünschten Verteilung des Kühlmittels über der Breite des metallischen Gutes.

Die oben genannte Aufgabe der Erfindung wird weiterhin durch eine Walzanlage mit mindestens einem Walzgerüst zum Walzen des metallischen Gutes und mit einer dem Walzgerüst typischerweise nachgeschalteten Kühleinrichtung gemäß der vorliegenden Erfindung gelöst. Dabei kann eine erste erfindungsgemäße Gruppe von Kühlbalken angeordnet sein zum Beaufschlagen der Oberseite des metallischen Gutes mit dem Kühlmittel und es kann mindestens eine zweite Gruppe von Kühlbalken vorgesehen sein zum Beaufschlagen der Unterseite des metallischen Gutes mit dem Kühlmittel.

Schließlich wird die oben genannte Aufgabe der Erfindung auch durch ein Verfahren zum Betreiben der erfindungsgemäßen Kühleinrichtung gelöst. Gemäß diesem Verfahren wird der Druck oder der Volumenstrom des Kühlmittels in den einzelnen Beaufschlagungsbereichen mindestens eines Kühlbalkens innerhalb der Gruppe jeweils in Abhängigkeit von mindestens einem der folgenden Parameter des Walzgutes eingestellt: Breite des metallischen Gutes, Temperaturverteilung des zu kühlenden Walzgutes über seiner Breite und / oder dessen chemische Zusammensetzung. Die besagten Parameter können am Eingang oder am Ausgang der Kühleinrichtung gemessen oder berechnet werden, je nach dem spricht man von einer Vorsteuerung oder von einer Regelung.

Die Vorteile der beanspruchten Walzanlage und des beanspruchten Verfahrens entsprechen den oben mit Bezug auf die beanspruchte Kühleinrichtung genannten Vorteilen.

Schließlich ist es auch möglich, die Verteilung des Druckes oder des Volumenstromes des Kühlmittels über die Länge der einzelnen Kühlbalken während des Durchlaufs des metallischen Gutes durch die Kühleinrichtung in Abhängigkeit der Parameter individuell zu verändern.

Weitere vorteilhafte Ausgestaltungen der erfindungsgemäßen Vorrichtungen und des erfindungsgemäßen Verfahrens sind Gegenstand der abhängigen Ansprüche.

Der Beschreibung sind fünf Figuren beigefügt, wobei
- Figur 1: eine Kühleinrichtung gemäß der Erfindung mit einer Gruppe von beispielhaft fünf Kühlbalken, wobei die Beaufschlagungsbereiche der Kühlbalken in Form eines ersten Musters bzw. eines ersten Ausführungsbeispiels ausgebildet sind;
- Figur 2: ein zweites Muster bzw. Ausführungsbeispiel für die Anordnung der Beaufschlagungsbereiche innerhalb der Gruppe;
- Figur 3: ein drittes Muster bzw. Ausführungsbeispiel für die Anordnung der Beaufschlagungsbereiche innerhalb der Gruppe;
- Figur 4: ein Beispiel für die Verteilung des Volumenstromes des Kühlmittels über der Breite des metallischen Gutes gemäß der vorliegenden Erfindung; und
- Figur 5: Varianten der Verteilung gemäß Figur 4 durch Variation des Volumenstromes des Kühlmittels in den Randbereichen des metallischen Gutes zeigt.

Die Erfindung wird nachfolgend unter Bezugnahme auf die genannten Figuren in Form von Ausführungsbeispielen detailliert beschrieben. In allen Ausführungsbeispielen sind gleiche technische Elemente mit gleichen Bezugszeichen bezeichnet.

Figur 1 zeigt eine Kühleinrichtung 100 zum Kühlen eines metallischen Gutes 200, insbesondere eines Metallbandes. Die Kühleinrichtung besteht aus einer Mehrzahl von parallel angeordneten Kühlbalken 110-n mit n = 1...N, hier beispielhaft N = 5 zum Aufbringen eines Kühlmittels 300 auf das metallische Gut 200. Das Kühlmittel wird mit Hilfe von Pumpen 160 und Ventilen 130 aus einem Tank in die Kühlbalken 110 gepumpt. Jeder Kühlbalken 110-n ist in seiner Längsrichtung in mindestens einen linken, einen mittleren und einen rechten Beaufschlagungsbereich I, II, III mit jeweiligen Beaufschlagungsröhrchen oder - düsen 150 unterteilt. Dabei sind jeweils zwei Beaufschlagungsbereiche benachbart, weshalb die Beschreibung auch von paarweise benachbart spricht. Jedem Beaufschlagungsbereich I, II, III eines Kühlbalkens ist ein eigenes Ventil 130 zugeordnet, so dass die einzelnen Bereiche individuell mit einem Druck oder Volumenstrom des Kühlmittels beaufschlagt werden können. In Figur 1 sind alle linken Beaufschlagungsbereiche I beispielhaft an dasselbe Ventil 130-I angeschlossen und insofern parallel geschaltet. Gleichermaßen sind alle mittleren Beaufschlagungsbereiche II der Kühlbalken 110-n mit N = 1 - 5 an dasselbe Ventil 130-II angeschlossen und somit ebenfalls parallel geschaltet. Analog sind alle rechten Beaufschlagungsbereiche III an ein drittes Ventil 130-III geschaltet.

In einer detaillierteren Variante sind die jeweils gleichartigen Beaufschlagungsbereiche I, II, III bezüglich der Kühlmittelversorgung nicht jeweils parallel geschaltet, sondern alternativ kann auch jedem Beaufschlagungsbereich jedes Kühlbalkens ein eigenes Ventil zugeordnet sein. Bei dem in Figur 1 gezeigten Ausführungsbeispiel, wo die Gruppe G fünf Kühlbalken 110-1...-5 mit jeweils drei Beaufschlagungsbereichen aufweist, wären dann beispielsweise 3*5 = 15 Regelventile für diese Gruppe vorzusehen. Grundsätzlich sind auch alle Unterfälle denkbar, wobei dann die einzelnen gleichartigen Beaufschlagungsbereiche jeweils nur teilweise parallel geschaltet sind.

Auf diese Weise sind insbesondere die Drücke oder die Volumenströme des Kühlmittels in den einzelnen Beaufschlagungsbereichen I, II, III zumindest gruppenweise, hier für die eine gezeichnete Gruppe G individuell einstellbar.

Alle Ventile 130 und alle Pumpen 160 sind an eine Steuereinrichtung 120 angeschlossen und werden von dieser Steuereinrichtung individuell angesteuert.

Bei dem in Figur 1 gezeigten ersten Ausführungsbeispiel unterscheiden sich die Beaufschlagungsbereiche I, II, III der Kühlbalken 110-1... -5 jeweils in der Größe ihrer Fläche, also bezüglich ihres Flächeninhaltes. Konkret ist zu erkennen, dass die Grenzlinien 140-n mit n = 1... -5 bei den einzelnen Kühlbalken in Längsrichtung der Kühlbalken jeweils unterschiedlich positioniert sind. Die Steigungen aller Grenzlinien 140 in dem in Figur 1 gezeigten Ausführungsbeispiel sind zwar alle gleich, deshalb sind auch die Winkel α1 und α2 überall gleich, allerdings sind die Ansatzpunkte xn, xn' mit x = 1 ... 5, hier beispielhaft bei allen Kühlbalken 110-1 ....-5 der Gruppe G jeweils unterschiedlich. Konkret wird dadurch die Fläche des trapezförmigen mittleren Beaufschlagungsbereiches II von dem Kühlbalken 110-1 zu dem Kühlbalken 110-5 immer größer, während gleichzeitig die Flächen der linken und rechten Beaufschlagungsbereiche I, III sukzessive immer kleiner werden. Dies liegt darin begründet, dass die gesamte Spritzfläche jedes einzelnen Kühlbalkens auch bei einer Verschiebung der Grenzlinien 140 stets gleich bleibt.

Weiterhin ist zu erkennen, dass bei den Kühlbalken 110-1....-4 sämtliche Beaufschlagungsbereiche stets trapezförmig ausgebildet sind, während bei dem fünften Kühlbalken 110-5 die beiden äußeren Beaufschlagungsbereiche I und III jeweils dreiecksförmig sind und nur der mittlere Kühlbereich II trapezförmig ausgebildet ist.

Jeder der Kühlbalken weist in jedem Beaufschlagungsbereich mindestens eine, typischerweise jedoch eine Mehrzahl von Beaufschlagungsröhrchen oder -düsen 150 auf, wobei diese Beaufschlagungsröhrchen oder -düsen auch nur in Form von einfachen Öffnungen in dem Kühlbalken ausgebildet sein können. Die Kühlbalken 110-n erstrecken sich mit ihrer Längsachse quer zur Transportrichtung T des Walzgutes 200.

Anders als in Figur 1 gezeigt, können die einzelnen Kühlbalken 110 einer Gruppe G grundsätzlich zumindest teilweise auch eine unterschiedliche Anzahl von Beaufschlagungsbereichen aufweisen.

Eine Gruppe G von Kühlbalken 110-n definiert sich über eine gewünschte Verteilung des Kühlmittels 300 über der Breite des metallischen Gutes 200. Die gewünschte Verteilungsfunktion ergibt sich durch Überlagerung der einzelnen Verteilungsfunktionen der einzelnen Kühlbalken innerhalb der Gruppe G. Je mehr Kühlbalken mit unterschiedlich ausgebildeten Beaufschlagungsbereichen I, II, III in einer Gruppe zusammengeschlossen sind, desto genauer kann eine gewünschte Gesamtverteilungsfunktion für das Kühlmittel realisiert werden. Insbesondere lässt sich dann eine technisch bevorzugte feine parabolische Beaufschlagung des metallischen Gutes 200 mit Kühlmittel 300 realisieren.

Figur 2 zeigt ein zweites Ausführungsbeispiel für die Gestaltung der Beaufschlagungsbereiche, die sich jeweils in ihrem Flächeninhalt und in ihrer Kontur von Kühlbalken zu Kühlbalken unterscheiden. Bei dem zweiten Ausführungsbeispiel sind die beiden äußeren, d. h. der linke und der rechte Beaufschlagungsbereich I, III jeweils dreiecksförmig und der mittlere Bereich jeweils trapezförmig ausgebildet. Die unterschiedliche Ausbildung in Fläche und Kontur wird bei dem zweiten Ausführungsbeispiel dadurch realisiert, dass die Grenzlinien 140 von Kühlbalken zu Kühlbalken jeweils unterschiedlich gegenüber der Längsrichtung der Kühlbalken geneigt sind. Die Neigungswinkel α1...-α5 werden von dem ersten Kühlbalken 110-1 bis hin zu dem letzten Kühlbalken 110-5 der Gruppe G immer größer. Dadurch werden die trapezförmigen mittleren Beaufschlagungsbereiche stets vergrößert, während die jeweiligen äußeren Beaufschlagungsbereiche I und III proportional verkleinert werden. Bei dem in Figur 2 gezeigten zweiten Ausführungsbeispiel beginnen die Grenzlinien 140 jeweils in der linken unteren Ecke und in der rechten unteren Ecke. Dies bedeutet, dass die unterschiedlichen Beaufschlagungsbereiche bei dem zweiten Ausführungsbeispiel lediglich durch eine Änderung des Winkels α der Grenzlinien gegenüber der Längsachse der Kühlbalken, jedoch ohne dass die Grenzlinien 140 entlang der x-Achse unterschiedlich positioniert wären.

Die Figur 3 zeigt ein drittes Ausführungsbeispiel für die Ausgestaltung der Beaufschlagungsbereiche I, II und III bei einer Gruppe G von fünf Kühlbalken. Bei dem dritten Beispiel wird die Unterschiedlichkeit der einzelnen Beaufschlagungsbereiche von Kühlbalken zu Kühlbalken dadurch realisiert, dass sowohl die Neigungswinkel α1...-α5 gegenüber der Längsachse der Kühlbalken wie auch die Positionen x1...-x5 der Grenzlinien entlang der x-Achse bzw. der Längsachse der Kühlbalken von Kühlbalken 110-1 bis hin zu Kühlbalken 110-5 jeweils variiert werden.

Figur 4 zeigt beispielhaft eine Verteilungsfunktion des durchschnittlichen Volumenstroms des Kühlmittels 300 über der Breite des metallischen Gutes 200. Die dargestellte Verteilungsfunktion ist ein Beispiel dafür, wie mit der Kombination einer Mehrzahl von Kühlbalken 110-1 ...-5 mit jeweils unterschiedlichen Beaufschlagungsbereichen I, II, III innerhalb einer Gruppe G, wie in den Figuren 1 bis 3 dargestellt, insbesondere eine stetige parabolische Verteilung über der Breite des metallischen Gutes realisierbar ist. Die Betonung liegt hier auf dem Wort "stetig". D. h., dass die Übergänge zwischen einzelnen Geradenabschnitten der Verteilungsfunktion keine Sprünge aufweisen, sondern stattdessen relativ glatt verlaufen. Die Übergänge können umso glatter gestaltet werden, je mehr Kühlbalken in der Gruppe sind und je mehr sich die Beaufschlagungsbereiche innerhalb einer Gruppe überlagern. Abweichend von der in Figur 4 gezeigten symmetrischen Verteilung ist auch eine asymmetrische Einstellung der linken und rechten Seite möglich.

Figur 5 zeigt zunächst dieselbe Verteilungsfunktion wie in Figur 4, siehe in Figur 5 die mittlere Funktion. Weiterhin zeigt Figur 5 eine gegenüber der mittleren Funktion in den Randbereichen stärker gekrümmte bzw. abgeschwächte Funktion; diese wird durch eine Reduzierung der Wassermengen in den Randzonen realisiert. Schließlich ist oberhalb der Funktion aus Figur 4 eine anders abgewandelte Verteilungsfunktion zu erkennen; diese wird durch eine entsprechende Erhöhung der Wassermengen in den Randzonen realisiert. Besonders vorteilhaft ist es, wenn dabei nicht alle gleichartigen Randzonen innerhalb einer Gruppe bezüglich der Kühlmittelbeaufschlagung parallel geschaltet sind, d. h. mit dem gleichen Volumenstrom oder dem gleichen Druck für das Kühlmittel beaufschlagt werden, sondern wenn diese Einstellparameter durch individuell für die einzelnen Beaufschlagungsbereiche vorgesehene Regelventile pro Kühlbalken einstellbar sind.

Insgesamt zeigt Figur 5 die Möglichkeiten, bei Nutzung unterschiedlicher Beaufschlagungsbereiche in den Kühlbalken einer Gruppe bei gleichzeitiger Variation der Kühlmittelmengen bzw. des Druckes des Kühlmittels in den einzelnen Beaufschlagungsbereichen einer Gruppe.

Die erfindungsgemäße Kühleinrichtung 100 ist typischerweise dem letzten Walzgerüst einer Walzanlage nachgeschaltet. In der Kühleinrichtung ist mindestens eine erste Gruppe G von Kühlbalken 110 angeordnet zum Aufbringen des Kühlmittels auf die Oberseite des metallischen Gutes und/oder es ist mindestens eine zweite Gruppe angeordnet zum Aufbringen des Kühlmittels auf die Unterseite des metallischen Gutes.

Der Druck oder der Volumenstrom des Kühlmittels 300 in den einzelnen Beaufschlagungsbereichen I, II und III mindestens eines Kühlbalkens 110 innerhalb der Gruppe G kann jeweils in Abhängigkeit von mindestens einem der folgenden Parameter eingestellt werden: Der Breite des metallischen Gutes, der Temperaturverteilung des zu kühlenden metallischen Gutes über seine Breite oder in Abhängigkeit der chemischen Zusammensetzung bzw. des Materials oder der Materialeigenschaften des metallischen Gutes.

Diese genannten Parameter können entweder am Eingang und/oder am Ausgang der Kühleinrichtung gemessen und/oder berechnet werden. Erfolgt ihre Erfassung am Eingang der Kühleinrichtung, so spricht man von einer Vorsteuerung; erfolgt die Erfassung der Parameter am Ausgang der Kühleinrichtung, so kann es sich um eine Regelung handeln.

Während die beispielhaft in den Figuren 1 bis 3 dargestellte Gestaltung der einzelnen Beaufschlagungsbereiche I, II und III bei jeder erfindungsgemäßen Kühleinrichtung jeweils fest vorgegeben ist, kann die Verteilung des Druckes oder des Volumenstromes des Kühlmittels 300 über der Länge des Kühlbalkens 100 bzw. in den einzelnen Beaufschlagungsbereichen I, II und III während des Durchlaufs des metallischen Gutes 200 durch die Kühleinrichtung 100 in Abhängigkeit der oben genannten Parameter geändert werden.

### Bezugszeichenliste

- 100: Kühleinrichtung
- 110-n: Kühlbalken
- 110-1: erster Kühlbalken
- 110-2: zweiter Kühlbalken
- 120: Steuereinrichtung
- 130: Ventile
- 140: Grenzlinie zwischen zwei benachbarten Kühlbalken eines Kühlbalkens
- 150: Beaufschlagungsröhrchen oder -düsen
- 200: metallisches Gut, insbesondere Walzgut
- 300: Kühlmittel

- G: Gruppe
- T: Transportrichtung des Walzgutes
- X: Längsrichtung
- I: linker Beaufschlagungsbereich
- II: mittlerer Beaufschlagungsbereich
- III: rechter Beaufschlagungsbereich
- α: Winkel

## Patentansprüche

1. Kühleinrichtung (100) zum Kühlen eines metallischen Gutes (200), insbesondere eines Metallbandes, aufweisend:
mindestens eine Gruppe (G) mit mindestens einem ersten und einem parallel angeordneten zweiten Kühlbalken (100-n) zum Aufbringen eines Kühlmittels (300) auf das metallische Gut (200),
wobei jeder Kühlbalken (110) mindestens einen ersten und einen zweiten Beaufschlagungsbereich (I, II) mit Beaufschlagungsröhrchen oder -düsen (150) aufweist, welche in Längsrichtung (X) des Kühlbalkens hintereinander angeordnet sind; und
eine Steuereinrichtung (120) mit Ventilen (130) zum individuellen Einstellen des Druckes und/oder des Volumenstroms des Kühlmittels (300) in jedem der Beaufschlagungsbereiche (I, II, III);
**dadurch gekennzeichnet,**
**dass** der erste Beaufschlagungsbereich (I) des ersten Kühlbalkens (110-1) in seiner Kontur und/oder Fläche anders ausgebildet ist als der erste Beaufschlagungsbereich (I) des benachbarten zweiten Kühlbalkens (110-2) in derselben Gruppe (G).

2. Kühleinrichtung (100) nach Anspruch 1,
**dadurch gekennzeichnet,**
**dass** die Grenzlinie (140-1) zwischen dem ersten und zweiten Beaufschlagungsbereich (I-II; II-III) des ersten Kühlbalkens (110-1) und die Grenzlinie (140-2) zwischen dem ersten und zweiten Beaufschlagungsbereichen des zweiten Kühlbalkens mit unterschiedlichen Winkeln α gegenüber der Längsachse des jeweiligen Kühlbalkens geneigt sind; und/oder
**dass** die Grenzlinie (140-1) zwischen dem ersten und zweiten Beaufschlagungsbereich (I-II) des ersten Kühlbalkens (110-1) und die Grenzlinie (140-2) zwischen dem ersten und zweiten Beaufschlagungsbereich (I-II) des zweiten Kühlbalkens (110-2) entlang der Längsachse (x) der Kühlbalken unterschiedlich positioniert (x1, x2...) sind.

3. Kühleinrichtung (100) nach Anspruch 2,
**dadurch gekennzeichnet,**
**dass** für den Winkel α gilt: -90°≤α≤90°; vorzugsweise -70°≤α≤ 70° oder weiter vorzugsweise -30≤α≤+30°.

4. Kühleinrichtung nach einem der vorangegangenen Ansprüche,
**dadurch gekennzeichnet,**
**dass** jeder Kühlbalken neben dem ersten, beispielsweise linken Beaufschlagungsbereich (I), und dem zweiten, beispielsweise mittleren Beaufschlagungsbereich (II) auch einen dritten, beispielsweise rechten Beaufschlagungsbereich (III) aufweist; und
**dass** der linke Beaufschlagungsbereich (I) des ersten Kühlbalkens (110-1) in seiner Kontur und/oder Fläche anders ausgebildet ist als der linke Beaufschlagungsbereich (I) des zweiten Kühlbalkens (110-2) in der Gruppe (G), und/oder
**dass** der mittlere Beaufschlagungsbereich (II) des ersten Kühlbalkens (110-1) in seiner Kontur und/oder Fläche anders ausgebildet ist als der mittlere Beaufschlagungsbereich (II) des zweiten Kühlbalkens (110-2) in der Gruppe (G), und/oder
**dass** der rechte Beaufschlagungsbereich (III) des ersten Kühlbalkens (110-1) in seiner Kontur und/oder Fläche anders ausgebildet ist als der rechte Beaufschlagungsbereich (III) des zweiten Kühlbalkens (110-2) in der Gruppe (G).

5. Kühleinrichtung (100) nach Anspruch 4,
**dadurch gekennzeichnet,**
**dass** der linke und der rechte Beaufschlagungsbereich (I, III) jeweils dreiecksförmig und der mittlere Beaufschlagungsbereich (II) trapezförmig ausgebildet sind.

6. Kühleinrichtung (100) nach Anspruch 4,
**dadurch gekennzeichnet,**
**dass** der linke, der mittlere und der rechte Beaufschlagungsbereich jeweils trapezförmig ausgebildet sind.

7. Kühleinrichtung (100) nach einem der vorangegangenen Ansprüche,
**dadurch gekennzeichnet,**
**dass** zumindest einer der Kühlbalken der Gruppe mindestens zwei parallele Reihen von Beaufschlagungsröhrchen oder -düsen (150) aufweist, wobei die Grenzlinie (140) zwischen den Beaufschlagungsröhrchen oder -düsen verläuft.

8. Kühleinrichtung (100) nach einem der vorangegangenen Ansprüche,
**dadurch gekennzeichnet,**
**dass** die Kühlbalken (110) einer Gruppe (G) quer zu ihrer Längsrichtung (X) jeweils unmittelbar benachbart sind.

9. Kühleinrichtung (100) nach einem der vorangegangenen Ansprüche,
**dadurch gekennzeichnet,**
**dass** zumindest zwei Kühlbalken (110) der Gruppe (G) eine gleiche oder eine unterschiedliche Anzahl von Beaufschlagungsbereichen (I, II, III) aufweisen.

10. Kühleinrichtung (100) nach einem der vorangegangenen Ansprüche,
**dadurch gekennzeichnet,**
**dass** die gleichen Beaufschlagungsbereiche (I-I, II-II, III-III) bei dem ersten und dem parallelen zweiten Kühlbalken (110-1, 110-2) der Gruppe (G) an ein und dasselbe Ventil angeschlossen sind.

11. Kühleinrichtung (100) nach Anspruch 4,
**dadurch gekennzeichnet,**
**dass** die linken und rechten Beaufschlagungsbereiche (I, II) bei dem ersten und dem parallelen zweiten Kühlbalken der Gruppe an ein und dasselbe Ventil (131) angeschlossen sind.

12. Walzanlage mit
mindestens einem Walzgerüst zum Walzen eines metallischen Gutes (200); und
einer dem Walzgerüst typischerweise nachgeschalteten Kühleinrichtung (100) nach einem der vorangegangenen Ansprüche,
wobei mindestens eine erste Gruppe (G) von Kühlbalken (110) angeordnet ist zum Spritzen des Kühlmittels (300) auf die Oberseite des metallischen Gutes (200) und mindestens eine zweite Gruppe von Kühlbalken angeordnet ist zum Spritzen des Kühlmittels auf die Unterseite des metallischen Gutes.

13. Verfahren zum Betreiben einer Kühleinrichtung (100) nach einem der Ansprüche 1 bis 10,
**dadurch gekennzeichnet,**
**dass** der Druck oder der Volumenstrom des Kühlmittels (300) in den einzelnen Beaufschlagungsbereichen (I, II, III) mindestens eines Kühlbalkens (110) innerhalb der Gruppe (G) jeweils in Abhängigkeit von mindestens einem der folgenden Parameter eingestellt wird: Breite des metallischen Gutes, Temperaturverteilung des zu kühlenden metallischen Gutes über seiner Breite, chemische Zusammensetzung des metallischen Gutes.

14. Verfahren nach Anspruch 12,
**dadurch gekennzeichnet,**
**dass** die Zusammensetzung des metallischen Gutes chemisch analysiert wird.

15. Verfahren nach einem der Ansprüche 13 oder 14,
**dadurch gekennzeichnet,**
**dass** die Parameter am Eingang und/oder am Ausgang der Kühleinrichtung gemessen und/oder berechnet werden.

16. Verfahren nach einem der Ansprüche 13 bis 15,
**dadurch gekennzeichnet,**
**dass** die Verteilung des Druckes oder des Volumenstromes des Kühlmittels (300) über der Länge der Kühlbalken (110) während des Durchlaufs des metallischen Gutes (200) durch die Kühleinrichtung (100) in Abhängigkeit der Parameter verändert wird.

## Claims

1. Cooling device (100) for cooling a metallic product (200), in particular a metal strip, comprising:
at least one group (G) with at least one first and one second cooling bar (100-n) arranged in parallel for applying a coolant (300) to the metallic product (200),
wherein each cooling bar (110) has at least one first and one second application region (I, II) with application tubes or nozzles (150), which are arranged in succession in the longitudinal direction (X) of the cooling bar;
and
a control device (120) with valves (130) for individual setting of the pressure and/or the volume flow of the coolant (300) in each of the application regions (I, II, III);
**characterised in that**
the first application region (I) of the first cooling bar (110-1) is formed differently in its contour and/or area from the first application region (I) of the adjacent second cooling bar (110-2) in the same group (G).

2. Cooling device (100) according to claim 1,
**characterised in that**
the boundary line (140-1) between the first and second application regions (I-II; II-III) of the first cooling bar (110-1) and the boundary line (140-2) between the first and second application regions of the second cooling bar are inclined at different angles α in relation to the longitudinal axis of the respective cooling bar; and/or
the boundary line (140-1) between the first and second application regions (I-II) of the first cooling bar (110-1) and the boundary line (140-2) between the first and second application regions (I-II) of the second cooling bar (110-2) are differently positioned (x1, x2 ...) along the longitudinal axis (x) of the cooling bars.

3. Cooling device (100) according to claim 2,
**characterised in that**
the following applies to the angle α: -90° ≤ α ≤ 90°; preferably -70° ≤ α ≤ 70°; or
more preferably -30° ≤ α ≤ +30°;

4. Cooling device (100) according to any one of the preceding claims, **characterised in that**
each cooling bar also has, in addition to the first, for example, left application region (I) and the second, for example, middle application region (II), a third, for example, right application region (III); and
the left application region (I) of the first cooling bar (110-1) is configured differently in its contour and/or area from the left application region (I) of the second cooling bar (110-2) in the group (G), and/or
the middle application region (II) of the first cooling bar (110-1) is configured differently in its contour and/or area from the middle application region (II) of the second cooling bar (110-2) in the group (G), and/or
the right application region (III) of the first cooling bar (110-1) is configured differently in its contour and/or area from the right application region (III) of the second cooling bar (110-2) in the group (G).

5. Cooling device (100) according to claim 4,
**characterised in that**
the left and right application regions (I, III) are each formed to be triangular and the middle application region (II) is formed to be trapezoidal.

6. Cooling device (100) according to claim 4,
**characterised in that**
the left, the middle, and the right application regions are each formed to be trapezoidal.

7. Cooling device (100) according to any one of the preceding claims,
**characterised in that**
at least one of the cooling bars of the group has at least two parallel rows of application tubes or nozzles (150), wherein the boundary line (140) runs between the application tubes or nozzles.

8. Cooling device (100) according to any one of the preceding claims,
**characterised in that**
the cooling bars (110) of a group (G) are each immediately adjacent transversely to their longitudinal direction (X).

9. Cooling device (100) according to any one of the preceding claims,
**characterised in that**
at least two cooling bars (110) of the group (G) have the same or a different number of application regions (I, II, III).

10. Cooling device (100) according to any one of the preceding claims,
**characterised in that**
the same application regions (II, II-II, III-III) in the first and the parallel second cooling bar (110-1, 110-2) of the group (G) are connected with one and the same valve.

11. Cooling device (100) according to claim 4,
**characterised in that**
the left and right application regions (I, II) in the first and the parallel second cooling bar of the group are connected with one and the same valve (131).

12. Rolling mill with
at least one roll stand for rolling a metallic product (200); and
a cooling device (100), which is typically downstream of the roll stand, according to any one of the preceding claims,
wherein at least one first group (G) of cooling bars (110) is arranged for spraying the coolant (300) onto the upper side of the metallic product (200) and at least one second group of cooling bars is arranged for spraying the coolant onto the lower side of the metallic product.

13. Method for operating a cooling device (100) according to any one of claims 1 to 10, **characterised in that**
the pressure or the volume flow of the coolant (300) in the individual application regions (I, II, III) of at least one cooling bar (110) within the group (G) is set in each case as a function of at least one of the following parameters: width of the metallic product, temperature distribution of the metallic product, which is to be cooled, over its width, and chemical composition of the metallic product.

14. Method according to claim 12,
**characterised in that**
the composition of the metallic product is chemically analysed.

15. Method according to one of claims 13 and 14,
**characterised in that**
the parameters are measured and/or calculated at the inlet and/or at the outlet of the cooling device.

16. Method according to any one of claims 13 to 15,
**characterised in that**
the distribution of the pressure or the volume flow of the coolant (300) over the length of the cooling bars (110) is changed as a function of the parameters during the passage of the metallic product (200) through the cooling device (100).

## Revendications

1. Mécanisme de refroidissement (100) destiné au refroidissement d'un produit métallique (200), en particulier d'une tôle métallique, qui présente :
au moins un groupe (G) qui comprend au moins une première traverse de refroidissement et une deuxième traverse de refroidissement disposée en parallèle (100-n) qui sont destinées à appliquer un agent de refroidissement (300) sur le produit métallique (200) ;
dans lequel chaque traverse de refroidissement (110) présente au moins une première et une deuxième zone de sollicitation (I, II) qui comprennent des petits tubes ou des buses de sollicitation (150) qui sont disposés les uns derrière les autres dans la direction longitudinale (X) de la traverse de refroidissement ; et
un mécanisme de commande (120) qui comprend des soupapes (130) qui sont destinées au réglage individuel de la pression et/ou du courant volumique de l'agent de refroidissement (300) dans chacune des zones de sollicitation (I, II, III) ;
**caractérisé**
**en ce que** la première zone de sollicitation (I) de la première traverse de refroidissement (110-1) est réalisée, en ce qui concerne son contour et/ou sa surface, de manière différente à celle de la première zone de sollicitation (I) de la deuxième traverse de refroidissement voisine (110-2) dans le même groupe (G).

2. Mécanisme de refroidissement (100) selon la revendication 1, **caractérisé**
**en ce que** la ligne de délimitation (140-1) entre la première et la deuxième zone de sollicitation (I-II ; II-III) de la première traverse de refroidissement (110-1) et la ligne de délimitation (140-2) entre la première et la deuxième zone de sollicitation de la deuxième traverse de refroidissement sont inclinées en formant des angles α différents par rapport à l'axe longitudinal de la traverse de refroidissement respective et/ou ;
**en ce que** la ligne de délimitation (140-1) entre la première et la deuxième zone de sollicitation (I-II) de la première traverse de refroidissement (110-1) et la ligne de délimitation (140-2) entre la première et la deuxième zone de sollicitation (I-II) de la deuxième traverse de refroidissement (110-2) sont disposées différemment (x1, x2, ...) le long de l'axe longitudinal (x) des traverses de refroidissement.

3. Mécanisme de refroidissement (100) selon la revendication 2, **caractérisé**
**en ce que**, en ce qui concerne l'angle α, celui-ci prend une valeur qui s'élève à : -90°≤ α ≤ 90° ; de préférence qui s'élève à : -70°≤ α ≤ 70° ; ou de manière plus préférée qui s'élève à : -30°≤ α ≤ +30°.

4. Mécanisme de refroidissement selon l'une quelconque des revendications précédentes, **caractérisé**
**en ce que** chaque traverse de refroidissement, à côté de la première zone de sollicitation (I), par exemple située à gauche, et à côté de la deuxième zone de sollicitation (II), par exemple située en position médiane, présente également une troisième zone de sollicitation (III), par exemple située à droite ; et
**en ce que** la zone de sollicitation (I), située à gauche, de la première traverse de refroidissement (110-1) est réalisée, en ce qui concerne son contour et/ou sa surface de manière différente de celui et/ou de celle de la zone de sollicitation (I), située à gauche, de la deuxième traverse de refroidissement (110-2) dans le groupe (G) ; et/ou
**en ce que** la zone de sollicitation (II), située en position médiane, de la première traverse refroidissement (110-1) est réalisée, en ce qui concerne son contour et/ou sa surface de manière différente de celui et/ou de celle de la zone de sollicitation (II), située en position médiane, de la deuxième traverse de refroidissement (110-2) dans le groupe (G) ; et/ou
**en ce que** la zone de sollicitation (III), située à droite, de la première traverse de refroidissement (110-1) est réalisée, en ce qui concerne son contour et/ou sa surface de manière différente de celui et/ou de celle de la zone de sollicitation (III), située à droite, de la deuxième traverse de refroidissement (110-2) dans le groupe (G).

5. Mécanisme de refroidissement (100) selon la revendication 4, **caractérisé**
**en ce que**, en ce qui concerne les zones de sollicitation (I, III), à savoir celle située à gauche et celle située à droite, sont réalisée de manière respective pour prendre une configuration en forme de triangle, et la zone de sollicitation (II), située en position médiane, est réalisée pour prendre une configuration en forme de trapèze.

6. Mécanisme de refroidissement (100) selon la revendication 4, **caractérisé**
**en ce que**, en ce qui concerne les zones de sollicitation, à savoir celle située à gauche, celle située en position médiane et celle située à droite, sont réalisées de manière respective pour prendre une configuration en forme de trapèze.

7. Mécanisme de refroidissement (100) selon l'une quelconque des revendications précédentes, **caractérisé**
**en ce qu'**au moins une des traverses de refroidissement du groupe présente au moins deux séries parallèles de petits tubes ou de buses de sollicitation (150) ; dans lequel, la ligne de délimitation (140) s'étend entre les petits tubes ou les buses de sollicitation.

8. Mécanisme de refroidissement (100) selon l'une quelconque des revendications précédentes, **caractérisé**
**en ce que** les traverses de refroidissement (110) d'un groupe (G) sont de manière respective directement voisines dans la direction transversale par rapport à leur direction longitudinale (X).

9. Mécanisme de refroidissement (100) selon l'une quelconque des revendications précédentes, **caractérisé**
**en ce qu'**au moins deux traverses de refroidissement (110) du groupe (G) présentent un nombre identique ou un nombre différent de zones de sollicitation (I, II, III).

10. Mécanisme de refroidissement (100) selon l'une quelconque des revendications précédentes, **caractérisé**
**en ce que** les zones de sollicitation identiques (I-I, II-II, III-III) en ce qui concerne la première traverse de refroidissement et en ce qui concerne la deuxième traverse de refroidissement parallèle (110-1, 110-2) du groupe (G) sont raccordées à une seule et même soupape.

11. Mécanisme de refroidissement (100) selon la revendication 4, **caractérisé**
**en ce que**, en ce qui concerne les zones de sollicitation (I, II), à savoir celle située à gauche et celle située à droite, en ce qui concerne la première traverse de refroidissement et en ce qui concerne la deuxième traverse de refroidissement parallèle du groupe sont raccordées à une seule et même soupape (131).

12. Laminoir qui comprend au moins une cage de laminoir pour le laminage d'un produit métallique (200) et un mécanisme de refroidissement (100) monté, comme c'est le cas habituellement, à la suite de la cage de laminoir, selon l'une quelconque des revendications précédentes ; dans lequel au moins un premier groupe (G) de traverses de refroidissement (110) est disposé de manière à pulvériser l'agent de refroidissement (300) sur le côté supérieur du produit métallique (200) et au moins un deuxième groupe de traverses de refroidissement est disposé de manière à pulvériser l'agent de refroidissement sur le côté inférieur du produit métallique.

13. Procédé destiné à la mise en service d'un mécanisme de refroidissement (100) selon l'une quelconque des revendications 1 à 10, **caractérisé**
**en ce que** l'on règle la pression et/ou le courant volumique de l'agent de refroidissement (300) dans les zones de sollicitation individuelles (I, II, III) d'au moins une traverse de refroidissement (110) au sein du groupe (G), de manière respective en fonction d'au moins un des paramètres indiqués ci-après, à savoir : la largeur du produit métallique ; la distribution de la température du produit métallique qui doit être refroidi, sur sa largeur ; la composition chimique du produit métallique.

14. Procédé selon la revendication 12, **caractérisé en ce que** l'on procède à une analyse chimique de la composition du produit métallique.

15. Procédé selon l'une quelconque des revendications 13 ou 14, **caractérisé**
**en ce que** l'on mesure et/ou l'on calcule les paramètres à l'entrée et/ou à la sortie du mécanisme de refroidissement.

16. Procédé selon l'une quelconque des revendications 13 à 15, **caractérisé**
**en ce que**
l'on modifie la distribution de la pression ou du courant volumique de l'agent de refroidissement (300) sur la longueur des traverses de refroidissement (110) au cours du passage du produit métallique (200) à travers le mécanisme de refroidissement (100) en fonction des paramètres.
